# EUROPÄISCHE PATENTSCHRIFT

(11) **EP 0 179 289 B1**
(45) Veröffentlichungstag und Bekanntmachung des Hinweises auf die Patenterteilung: **08.07.1987**
(21) Anmeldenummer: 85112060.0
(22) Anmeldetag: 24.09.1985
(51) Int. Cl.: C25B 3/02

(54) **Verfahren zur Herstellung von aromatischen Carbonsäureestern**
Method for producing aromatic carboxylic esters
Procédé pour la préparation d'esters carboxyliques aromatiques

(30) Priorität: 27.09.1984 DE 3435388
(43) Veröffentlichungstag der Anmeldung: 30.04.1986
(73) Patentinhaber: BASF Aktiengesellschaft, 67063 Ludwigshafen (DE)
(72) Erfinder: Degner, Dieter, Dr., D-6701 Dannstadt-Schauernheim (DE); Steckhan, Eberhard, Prof. Dr., D-5309 Meckenheim (DE); Grosse-Brinkhaus, Karl Heinz, Dr., D-4430 Steinfurt 2 (DE)

## Beschreibung

Diese Erfindung betrifft ein neues Verfahren zur Herstellung von aromatischen Carbonsäureestern durch Elektrooxidation von Benzolderivaten.

Aus J. Chem. Soc. Perkin I, 1978, 708 und der DE-PS-28 48 397 ist bekannt, daß man Toluole durch anodische Oxidation in Gegenwart von Methanol selektiv in die entsprechenden Benzaldehyddimethylacetale überführen kann. Eine elektrochemische Oxidation der Toluole oder der Benzaldehyddialkylacetale zu den entsprechenden Estern gelingt jedoch auch bei Anwendung eines sehr hohen Stromüberschußes nur mit sehr geringer Selektivität.

Es wurde nun gefunden, daß man aromatische Carbonsäureester der allgemeinen Formel in der R einen Alkylrest mit 1 bis 4 C-Atomen und R¹ ein Wasserstoffatom, ein Halogenatom oder einen Alkyl-, Aryl-, Heteroaryl-, Alkoxi-, Aryloxi-, Acyl-, Acyloxi- oder Cyanrest bedeuten, durch Elektrooxidation von Benzolderivaten der allgemeinen Formel in der R² für Methyl oder einen Rest der Formel -CH(OR)₂ steht und R und R¹ die obengenannte Bedeutung haben, mit einem Alkohol der Formel ROH besonders vorteilhaft herstellen kann, wenn man die Elektrooxidation in Gegenwart einer Triarylaminverbindung der allgemeinen Formel in der beide A entweder Wasserstoffatome oder zusammen eine Einfachbindung, X ein Halogenatom oder einen H₃COC- oder NC-Rest, Y ein Wasserstoffatom oder ein Halogenatom und Z ein Wasserstoffatom oder ein Halogenatom bedeuten, durchführt. Nach dem neuen Verfahren erhält man die Carbonsäureester überraschenderweise in guter Selektivität.

In den Benzolderivaten der Formel II steht R für einen Alkylrest mit 1 bis 4 C-Atomen, vorzugsweise für einen Methyl- oder Ethylrest. Als Reste R¹ kommen neben Wasserstoffatomen und Halogenatomen Alkylreste, z. B. solche mit 1 bis 6 C-Atomen in Betracht. Alkoxigruppen sind z. B. Methoxi- oder Ethoxigruppen. Aryl- und Aryloxigruppen sind z. B. Phenyl- und Phenoxigruppen. Als Acyl- und Acyloxigruppen seien z. B. -CO-CH₃ oder -COOCH₃ genannt.

Ausgangsstoffe der Formel II sind z. B. Toluole, wie Toluol, o-, m-, p-Xylol, 4-tert. Butyltoluol, 4-Methoxitoluol, 4-Chlortoluol, 4-Bromtoluol oder Benzaldehyddialkylacetale, wie Benzaldehyddimethylacetal, Benzaldehyddiethylacetal, 4-Methylbenzaldehyddimethylacetal, 4-tert. Butylbenzaldehyddimethylacetal, 4-tert. Butoxibenzaldehyddimethylacetal, 4-Methoxibenzaldehyddimethylacetal, 4-Brombenzaldehyddimethylacetal, 4-Chlorbenzaldehyddimethylacetal. Von den Alkanolen der Formel ROH wird Methanol bevorzugt.

Triarylaminverbindungen der Formel III sind Verbindungen der Formeln

Sie enthalten als Halogenatome z. B. F-, CI-oder Br-Atome. Verbindungen der Formel III sind z. B. Tris-(4-bromphenyl)-amin, Bis-(4-bromphenyl)-(2,4-dibromphenyl)-amin, Bis-(2,4-dibromphenyl)-(4-bromphenyl)-amin, Tris-(2,4-dibromphenyl)-amin, Tris-(4-chlorphenyl)-amin, Bis-(4-chlorphenyl)-(2,4-dichlorphenyl)-amin, Bis-(2,4-dichlorphenyl)-(4-chlorphenyl)-amin und Tris-(2,4-dichlorphenyl)-amin, von denen Tris-(2,4-dibromphenyl)-amin und Tris-(2,4-dichlorphenyl)-amin bevorzugt sind.

Das erfindungsgemäße Verfahren benötigt keine besondere Elektrolysezelle, bevorzugt wird eine ungeteilte Durchflußzelle eingesetzt. Als Anoden können alle an sich üblichen Anodenmaterialien eingesetzt werden, die unter den Elektrolysebedingungen stabil sind, wie Edelmetalle, z. B. Gold oder Platin. Bevorzugt verwendet man Graphit sowie glasartigen Kohlenstoff. Als Kathodenmaterial sind u.a. Graphit, Eisen, Stahl, Nickel oder auch Edelmetalle, wie Platin, geeignet.

Der bei der Elektrooxidation eingesetzte Elektrolyt hat beispielsweise folgende Zusammensetzung :

Als Leitsalze kommen die in der organischen Elektrochemie üblichen Leitsalze, wie Salze der Tetrafluorborsäure, Salze von Alkyl- oder Arylsulfonsäuren oder Salze von Alkylschwefelsäuren sowie Salze der Perchlorsäure in Betracht. Zur Erhöhung der Löslichkeit des Elektronenüberträgers können dem Elektrolyten Kolösungsmittel zugesetzt werden. Als Kolösungsmittel kommen z. B. Halogenkohlenwasserstoffe, wie Methylenchlorid, Dichlorethan, 1,2-Dichlorpropan oder Nitrile, wie Acetonitril in Betracht. Die Kolösungsmittel werden dem Alkanol z. B. in Mengen bis zu 60 Gewichtsteilen pro 100 Gewichtsteile Alkanol zugegeben.

Man elektrolysiert bei Stromdichten von 0,25 bis 5 A/dm², bevorzugt bei 0,5 bis 3 A/dm².

Die Elektrolysetemperaturen sind nach oben hin durch den Siedepunkt des Alkanols bzw. des Kolösungsmittels begrenzt. Zweckmäßigerweise elektrolysiert man bei Temperaturen von z. B. 10 bis 5 °C unterhalb des Siedepunktes des Elektrolyten. Bei Verwendung von Methanol wird z. B. bei Temperaturen bis 60 °C, vorzugsweise bei 20 bis 60 °C, elektrolysiert. Es wurde überraschend festgestellt, daß das erfindungsgemäße Verfahren die Möglichkeit bietet, die Benzolderivate der Formel II weitgehend umzusetzen, ohne daß es zu einer Verschlechterung der Selektivität der Elektrooxidation kommt.

Die Aufarbeitung der Elektrolysenausträge nimmt man nach an sich bekannten Methoden vor. Zweckmäßigerweise wird der Elektrolyseaustrag destillativ aufgearbeitet. Überschüssiges Alkanol und evtl. eingesetztes Kolösungsmittel werden zunächst abdestilliert, Leitsalz und Triarylaminoverbindung werden abfiltriert und die aromatischen Carbonsäureester werden reindestilliert. Alkanol, Kolösungsmittel, Leitsalz und Triarylaminoverbindung können zur Elektrolyse zurückgeführt werden. Nach 2 500 regenerativen Zyklen konnte noch kein nennenswerter Verlust an Triarylaminverbindung festgestellt werden.

Die nach dem erfindungsgemäßen Verfahren erhältlichen Carbonsäureester sind Riechstoffe sowie Vorprodukte für Farbstoffe und Pharmaka.

### Beispiel 1

### Elektrosynthese von Benzoesäuremethylester

Zelle : Ungeteilte Becherglaszelle mit Kühlmantel
Anode : Zylinder aus glasartigem Kohlenstoff 0 = 26 mm ; Höhe = ₅₀ mm.

Kathode : Platindraht
Einsatz :
   720 mg (1 mmol) Tris(2,4-dibromphenyl)amin
   920 mg (10 mmol) Toluol
Elektrolyt :
   CH₃OH/CH₂Cl₂ (3 : 1) ; 1,5 Gew: % NaC10₄ ; 0,7 Gew.- %
   Tris (2,4-dibromphenyl)amin ; 1 Gew.- % Toluol
Stromdichte : 0,5 bis 0,7 A/dm²
Elektrolyse mit 15,5 F/Mol Toluol
Temperatur: 30 °C
Aufarbeitung : Die Elektrolyselösung wird auf das halbe Volumen eingeengt, mit 20 ml Wasser _{'} versetzt und mit Pentan perforiert. Nach Trocknen und Abrotieren des Pentans werden die Produkte durch Kugelrohrdestillation abgetrennt und gereinigt.

Ergebnis :
Umsatz : 80 %
Ausbeute an Benzoesäuremethylester : 1,037 g = 76 %
Selektivität : 95 %.

### Beispiel 2

### Elektrosynthese von p-Methylbenzoesäuremethylester

Zelle : Ungeteilte Becherglaszelle mit Kühlmantel
Anode : Zylinder aus glasartigem Kohlenstoff 0 = 26 mm ; Höhe = 50 mm.

Kathode : Platindraht
Einsatz :
   720 mg (1 mmol) Tris(2,4-dibromphenyl)amin
   1,06 g (10 mmol) p-Xylol
Elektrolyt :
   CH₃OH/CH₂Cl₂ (3 : 1) ; 1,5 Gew.-% NaClO₄: 0,7 Gew:-%
   Tris(2,4-dibromphenyl)amin ; 1 Gew.- % p-Xylol
Stromdichte : 0,5 bis 0,7 A/dm²
Elektrolyse mit 9,7 F/Mol p-Xylol
Temperatur: 30 °C
Aufarbeitung : Die Elektrolyselösung wird auf das halbe Volumen eingeengt, mit 20 ml Wasser versetzt und mit Pentan perforiert. Nach Trocknen und Abrotieren des Pentans werden die Produkte durch Kugelrohrdestillation abgetrennt und gereinigt.

Ergebnis :
Umsatz: 95 %
Ausbeute an p-Methylbenzoesäuremethylester: 1,101 g ≙ 73%
Selektivität: 77 %.

### Beispiel 3

### Elektrosynthese von 4-t-Butylbenzoesäuremethylester

Zelle : Ungeteilte Becherglaszelle mit Kühlmantel
Anode : Zylinder aus glasartigem Kohlenstoff 0 = 26 mm; Höhe = 50 mm.

Kathode : Platindraht
Einsatz :
   720 mg (1 mmol) Tris(2,4-dibromphenyl)amin
   1,480 g (10 mmol) 4-t-Butyltoluol
Elektrolyt :
   CH₃OH/CH₂CI₂ (3 : 1) ; 1,5 Gew.- % NaCIO₄; 0,7 Gew.- %
   Tris(2,4-dibromphenyl)amin ; 1,5 Gew.-% 4-t-Butyltoluol
Stromdichte : 0,5 bis 0,7 A/dm²
Elektrolyse mit 11,1 F/Mol 4-t-Butyltoluol
Temperatur: 30 °C
Aufarbeitung : Die Elektrolyselösung wird auf das halbe Volumen eingeengt, mit 20 ml Wasser versetzt und mit Pentan perforiert. Nach Trocknen und Abrotieren des Pentans werden die Produkte durch Kugelrohrdestillation abgetrennt und gereinigt.

Ergebnis:
Umsatz : 98 %
Ausbeute an 4-tert.-Butylbenzoesäuremethylester: 1,382 g ≙ 72%
Selektivität: 73 %.

### Beispiel 4

### Elektrosynthese von p-Methylbenzoesäuremethylester

Zelle : Ungeteilte Becherglaszelle mit Kühlmantel
Anode : Zylinder aus glasartigem Kohlenstoff 0 = 26 mm ; Höhe = 50 mm.

Kathode : Platindraht
Einsatz :
   720 mg (1 mmol) Tris(2,4-dibromphenyl)amin
   1,66 g (10 mmol) 4-Methylbenzaldehyddimethylacetal
Elektrolyt :
   CH₃OH/CH₂Cl₂ (3 : 1) ; 1,5 Gew.- % NaCIO₄; 0,7 Gew.- %
   Tris(2,4-dibromphenyl)amin ; 1,6 Gew:-% 4-Methylbenzaldehyddimethylacetal
Stromdichte : 0,5 bis 0,7 A/dm²
Elektrolyse mit 3,3 F/Mol 4-Methylbenzaldehyddimethylacetal
Temperatur : 30 °C
Aufarbeitung : Die Elektrolyselösung wird auf das halbe Volumen eingeengt, mit 20 ml Wasser versetzt und mit Pentan perforiert. Nach Trocknen und Abrotieren des Pentans werden die Produkte durch Kugelrohrdestillation abgetrennt und gereinigt.

Ergebnis :
Umsatz : 87 %
Ausbeute an p-Methylbenzoesäuremethylester : 1,28 g 85%
Selektivität: 98 %.

### Beispiel 5

### Elektrosynthese von 4-tert.-Butoxybenzoesäuremethylester

Zelle : Ungeteilte Becherglaszelle mit Kühlmantel
Anode : Zylinder aus glasartigem Kohlenstoff 0 = 26 mm ; Höhe = 50 mm.

Kathode : Platindraht
Einsatz :
   720 mg (1 mmol) Tris(2,4-dibromphenyl)amin
   2,24 g (10 mmol) 4-tert.-Butoxybenzaldehyddimethylacetal
Elektrolyt :
   CH₃OH/CH₂CI₂ (3 : 1) ; 1,5 Gew.- % NaClO₄; 0,7 Gew.-%
   Tris(2,4-dibromphenyl)amin ; 2,2 Gew.- % 4-tert.-Butoxybenzaldehyddimethylacetal
Stromdichte : 0,5 bis 0,7 A/dm²
Elektrolyse mit 4 F/Mol 4-tert.-Butoxybenzaldehyddimethylacetal
Temperatur: 30 °C
Aufarbeitung : Die Elektrolyselösung wird auf das halbe Volumen eingeengt, mit 20 ml Wasser versetzt und mit Pentan perforiert. Nach Trocknen und Abrotieren des Pentans werden die Produkte durch Kugelrohrdestillation abgetrennt und gereinigt.

Ergebnis :
Umsatz: 96 %
Ausbeute an 4-tert.Butoxybenzoesäuremethylester: 1,86 g ≙ 89%
Selektivität : 93 %.

Beispiel 6 (Vergleichsversuch)

### Elektrosynthese von p-Methylbenzoesäuremethylester

Zelle : Ungeteilte Becherglaszelle mit 11 bipolaren Graphitelektroden
Anode : Graphit
Kathode : Graphit
Elektrolyt :
   3 204 g CH₃0H
   360 g (2,17 mol) 4-Methylbenzaldehyddimethylacetal
   36 g KSO₃C₆H₅
Stromdichte : 3,3 A/dm²
Elektrolyse mit 10 F/Mol 4-Methylbenzaldehyddimethylacetal
Temperatur 25 bis 30 °C.

Der Elektrolyt wird während der Elektrolyse mit 200 I/h über einen Wärmeaustauscher gepumpt.

Aufarbeitung : Nach Beendigung der Elektrolyse wird Methanol bei Normaldruck abdestilliert, das Leitsalz abfiltriert und das Filtrat bei 2 mbar und 73 bis 152 °C fraktioniert destilliert. Hierbei erhält man neben 56,6 g unumgesetzten 4-Methylbenzaldehyddimethylacetal 21 g 4-Methylbenzoesäuremethylester.

Ergebnis :
Umsatz: 84 %
Ausbeute an 4-Methylbenzoesäuremethylester : 6 %
Selektivität: 8 %.

## Patentansprüche

1. Verfahren zur Herstellung aromatischer Carbonsäureester der allgemeinen Formel in der R einen Alkylrest mit 1 bis 4 C-Atomen und R¹ ein Wasserstoffatom, ein Halogenatom oder einen Alkyl-, Aryl-, Heteroaryl-, Alkoxi-, Aryloxi-, Acyl-, Acyloxi- oder Cyanrest bedeuten, durch Elektrooxidation von Benzolderivaten der allgemeinen Formel in der R² für Methyl oder einen Rest der Formel -CH(OR)₂ steht und R und R¹ die obengenannte Bedeutung haben, mit einem Alkohol der Formel ROH, dadurch gekennzeichnet, daß man die Elektrooxidation in Gegenwart einer Triarylaminverbindung der allgemeinen Formel in der beide A entweder Wasserstoffatome oder zusammen eine Einfachbindung, X ein Halogenatom oder einen H₃COC- oder NC-Rest, Y ein Wasserstoffatom oder ein Halogenatom und Z ein Wasserstoffatom oder ein Halogenatom bedeuten, durchführt.

2. Verfahren nach Anspruch 1, dadurch gekennzeichnet, daß man als Triarylaminverbindung Tris-(2,4-dibromphenyl)-amin oder Tris-(2,4-dichlorphenyl)-amin verwendet.

3. Verfahren nach Anspruch 1, dadurch gekennzeichnet, daß man einen Elektrolyten verwendet, der einen Gehalt an Benzolderivat der Formel II von 1 bis 70 Gew.- %, an Alkanol mit oder ohne Kolösungsmittel, von 30 bis 96 Gew:-%, an Triarylaminverbindung von 0,5 bis 5 Gew:-% und an Leitsalz von 0,5 bis 4 Gew:-% aufweist.

## Claims

1. A process for the preparation of an aromatic carboxylate of the general formula where R is alkyl of 1 to 4 carbon atoms and R¹ is hydrogen, halogen, alkyl, aryl, hetaryl, alkoxy, aryloxy, acyl, acyloxy or cyano, by electrooxidation of a benzene derivative of the general formula where R² is methyl or a radical of the formula ―CH(OR)₂ and R and R¹ have the above meanings, with an alcohol of the formula ROH, wherein the electrooxidation is carried out in the presence of a triarylamine compound of the general formula where the two radicals A either are each hydrogen or together form a single bond, X is halogen, H₃COC-or NC-, and Y and Z are each hydrogen or halogen.

2. A process as claimed in claim 1, wherein the triarylamine compound used is tris-(2,4-dibromophenyl)-amine or tris-(2,4-dichlorophenyl)-amine.

3. A process as claimed in claim 1, wherein the electrolyte used contains from 1 to 70 % by weight of a benzene derivative of the formula II, from 30 to 96 % by weight of an alkanol, with or without a cosolvent, from 0.5 to 5 % by weight of a triarylamine compound, and from 0.5 to 4 % by weight of a conductive salt.

## Revendications

1. Procédé pour la préparation d'esters aromatiques d'acides carboxyliques de formule générale dans laquelle R représente un radical alkyle à 1-4 atomes de C et R' représente un atome d'hydrogène, un atome d'halogène ou un radical alkyle, aryle, hétéro-aryle, alcoxy, aryloxy, acyle, acyloxy ou cyano, par électro-oxydation de dérivés du benzène de formule générale dans laquelle R² est mis pour un radical méthyle ou un radical de formule --CH(OR)₂ et R et R¹ ont les significations données ci-dessus, avec un alcool de formule ROH, caractérisé en ce qu'on conduit l'électro-oxydation en présence d'un composé triarylamine de formule générale dans laquelle les deux symboles A représentent des atomes d'hydrogène ou forment ensemble une liaison simple, X représente un atome d'halogène ou un radical H₃COC ou NC, Y représente un atome d'hydrogène ou un atome d'halogène et Z représente un atome d'hydrogène ou un atome d'halogène.

2. Procédé selon la revendication 1, caractérisé en ce qu'on utilise, comme composé triarylamine, la tris-(2,4-dibromophényl)-amine ou la tris-(2,4-dichlorophényl)-amine.

3. Procédé selon la revendication 1, caractérisé en ce qu'on utilise un électrolyte qui présente des teneurs en dérivé du benzène de formule Il de 1 à 70 % en poids, en alcanol avec ou sans co-solvant de 30 à 96 % en poids, en composé triarylamine de 0,5 à 5 % en poids et en sel conducteur de 0,5 à 4 % en poids.
